# EUROPÄISCHE PATENTSCHRIFT

(11) **EP 0 218 602 B1**
(45) Veröffentlichungstag und Bekanntmachung des Hinweises auf die Patenterteilung: **05.04.1989**
(21) Anmeldenummer: 86901330.0
(22) Anmeldetag: 14.03.1986
(51) Int. Cl.: F23D 14/60, F23D 14/62, F23N 1/02, B01F 15/04

(54) **BRENNER FÜR GASFÖRMIGE BRENNSTOFFE, INSBESONDERE FÜR HEIZKESSEL**
BURNER FOR FUEL GASES, ESPECIALLY FOR BOILERS
BRULEUR DE COMBUSTIBLES GAZEUX, EN PARTICULIER POUR UNE CHAUDIERE DE CHAUFFAGE

(30) Priorität: 11.04.1985 CH 1542/85
(43) Veröffentlichungstag der Anmeldung: 22.04.1987
(73) Patentinhaber: Ygnis S.A., 1700 Fribourg (CH)
(72) Erfinder: GÖTTE, Albert, CH-6020 Emmenbrücke (CH)
(74) Vertreter: Troesch, Hans Alfred, Dr. sc. techn.
(86) Internationale Anmeldenummer: CH8600036
(87) Internationale Veröffentlichungsnummer: WO8606150

(56) Entgegenhaltungen:
- CH-A- 589 822
- FR-A- 2 255 943
- GB-A- 317 582
- US-A- 2 377 497

## Beschreibung

Die vorliegende Erfindung betrifft einen Brenner für gasförmige Brennstoffe, insbesondere für Heizkessel, mit als im Betrieb bewegbare Hohlkolben ausgebildeten Mitteln zum Dosieren von Brennstoff und Luft, wobei mindestens einer der bewegbaren Hohlkolben mit seitlich ausmündenden Dosieröffnungen versehen ist und diese Hohlkolben parallel oder koaxial zueinander angeordnet sind.

Bekannte derartige Brenner erlauben nur eine Regulierung im Bereich von 80 bis 100% der Nennleistung. Sie erschweren daher einen möglichst gleichmässigen Betrieb eines derartigen Brenners im Sinne lang anhaltender Betriebszeiten eines Heizkessels.

Es ist eine Mischeinrichtung für Gase bekannt geworden, (FR-A-2 255 943), welche erlaubt, einer konstanten ersten Gasmenge ein zweites Gas dosiert beizumischen. Für diese Dosierung bedient man sich eines Kolbens, der in einem Zylinder, dessen Mantel mit Oeffnungen durchsetzt ist, bewegt wird, um damit die Menge des zweiten beizumischenden Gases zu verändern. Diese Einrichtung ändert jedoch bei ihrem Betätigen das Mischungsverhältnis der Gase, so dass sich diese für Gasbrenner, welche ein Gasgemisch konstanter gleichbleibender Zusammensetzung anstreben, nicht eignet.

Es ist ferner eine Einrichtung bekannt geworden, welche dem Mischen zweier Gase dient (CH-A-589 822). Es handelt sich dabei um das Beimischen eines Teiles von Verbrennungsgasen zum Frischluftbrenngasgemisch im Ansaugstutzen eines zum Brenner fördernden Gebläses. Auch hier werden zwei koaxial angeordnete ineinandergesteckte Zylindermäntel mit Oeffnungen benutzt, wobei die Oeffnungen des Luftbrenngasgemisches bezüglich ihres Gesamtquerschnittes mittels eines auf dem Zylindermantel verschiebbaren Ringes einstellbar sind, während das zweite Gas in Form von Rauchgas bezüglich Beigabe zum Brenngasgemisch durch Verschieben eines Kolbens im Innern des kleineren Zylinders entsprechende Oeffnungen für den Durchtritt von Rauchgasen zum Mischen freigibt.

Auch hier ist das jeweilige Verhältnis von Brenngasen zu Mischgasen bei unterschiedlichen Betriebsbedingungen nicht konstant, da nur die eine Grösse, nämlich die Rauchgase, bezüglich Menge, zur konstanten Brenngasmenge veränderbar ist.

Eine weitere Steuerung eines Gasbrenners zeigt die US-A-2 377 497. Bei diesem Brenner kann die Luftmenge und die Gasmenge, welche zusammen das Brennstoff/Luftgemisch ergeben, individuell eingestellt werden. Dieses Verhältnis von Luft und Brennstoff wird dann über einen Regelbereich konstant gehalten, wobei als Regelgrösse eine Temperatur im Kessel dient. Diese wirkt über ein Motorventil auf die Luftzufuhr eines Steuerbalges, welcher über ein Hebelsystem eine bewegliche Mischdüse verschiebt, derart, dass das Verhältnis BrennstoffNerbrennungsluft aufgrund der gewählten Dimensionen bei konstantem Lieferdruck der Verbrennungsluft und bei konstantem Brennstoffdruck konstant bleiben soll. Hierbei wird ein Teil der Verbrennungsluft in eine dem Gasaustritt nachgeschaltete Wirbelkammer geführt, während ein weiterer Teil der Verbrennungsluft durch zwei steuerungsmässig veränderbare Schlitze dosiert in Form eines das primäre Gas/Luftgemisch umhüllenden Luftmantels beigegeben wird. Diese Konstruktion ist relativ einfach im Aufbau. Sie weist aber den Nachteil auf, dass der jeweilige Austritts-Querschnitt für die Brenngasmischung sich wesentlich weniger als proportional der Leistung und damit der Brennstoff/Luftmenge ändert. Daher ist die Flammenlänge zwischen Vollast und Teillast sehr unterschiedlich. Sie ändert sich insbesondere im Bereich kleiner Lasten sehr stark. Die Flamme wird immer kürzer, was sich für einen gleichmässigen Betrieb und optimale Verbrennunsbedingungen unangenehm bemerkbar macht.

Es ist ein weiterer Brenner bekannt geworden, welcher sich sowohl für Gas als auch zerstäubtes Oel oder Kohlenstaub eignen soll (GB-A-317 582). Aufgrund der Verschiedenheit dieser Brennstoffe ist der Aufbau des Brenners kompliziert. Die entsprechenden Querschnitte für die Luft und die Brennstoffzufuhr müssen einstellbar sein, um den Brenner von einem Brennstoff zum andern umstellen zu können. Dies bedingt zum Einstellen zudem heikle Systeme, welche sich durch eine Anordnung von einzelverstellbaren und axial zueinander angeordneten Büchsen und Zylindern auszeichnen, von welchen jede einzeln mittels eines Handrades beispielsweise einstellbar ist. Nach dem Einstellen auf einen bestimmten Brennstoff sind dann diese Einstellmechanismen mit entsprechenden Jochen und Gewindespindeln miteinander verbindbar, was erlaubt, durch Bewegen einer Spindel jeweils entsprechend der ändernden Belastung das Verbrennungsgemisch mengenmässig zu verändern. Auch bei dieser Konstruktion ist indessen eine Querschnittsveränderung für das brennbare Gemisch bei seinem Austritt in die Brennkammer in dem Sinn nicht möglich, als bei Teillast die Flammenzahl unverändert bleibt, d. h. der Austritts-Querschnitt der Brenngase, weshalb die Flammenlänge auch bei dieser Konstruktion mit der Belastung des Brenners ändert. Dies ist aber für eine einfache Regulierung zwecks optimaler Verbrennung ein Erfordernis.

Die vorliegende Erfindung bezweckt die Schaffung eines Brenners für gasförmige Brennstoffe, welcher eine Reguliermöglichkeit in grösserem Rahmen bei optimalem Betrieb des Brenners, d. h. bei im wesentlichen über den Regulierbereich gleichbleibendem Wirkungsgrad ergibt. Eine derartige Massnahme liegt auch im Interesse der Umweltschutzbemühungen.

Der erfindungsgemässe Brenner, welcher diesen Anforderungen im weiten Sinne entgegenkommt, zeichnet sich dadurch aus, dass der Dosierkolben für die Verbrennungsluft, der Dosierkolben für den Brennstoff und der Dosierkolben für die Oeffnungen der die Flammen bildenden Mischgase eine unzertrennliche Bewegungseinheit bilden und dass die dosierten Medien Luft und Gas in eine Mischkammer münden, welche über Oeffnungen des Mischgasdosierkolbens mit der Brennkammer verbunden ist, das Ganze derart, dass mindestens im Leistungsbereich von 10-100% der Nennleistung ein mindestens annähernd konstantes Mengenverhältnis von Gas und Verbrennungsluft sichergestellt ist.

Ein Ausführungsbeispiel des Erfindungsgegenstandes wird anschliessend anhand einer Figur erläutert, welche einen Längsschnitt durch einen an einem Heizkessel angebauten Brenner für gasförmige Brennstoffe zeigt.

Ein Gasbrenner 1 ist in einem Heizkessel 2, dessen Leistung z. B. bis 300 KW beträgt, eingebaut. Vom Heizkessel 2 ist bruchstückweise eine Kesselwand 3 mit einem Teil des Wasserraumes 4 ersichtlich. Der Gasbrenner 1 ist mittels eines Befestigungsflansches 6 an der Kesselwand 3 angeschraubt.

Ein seitlicher Gebläseluft-Zuführstutzen 7 bringt vom Gebläse her (nicht dargestellt) Verbrennungsluft in eine Luftvorkammer 9, welche, vorzugsweise zylinderisch ist. Sie ist begrenzt durch ein Hüllrohr 10 und einen daran angeschweissten Aussenboden 11. In seinem Inneren befindet sich ein zylinderförmig angeordnetes Luft-Steuerblech 12 mit seitlichen Oeffnungen 13. Zum Brennergehäuse gehört ferner ein Tauchrohr 14, in welchem ein ebenfalls rohrförmiger Schieber 15 längsverschiebbar angeordnet ist. Das Tauchrohr 14 und der Schieber 15 sind über einen unteren Führungsring 16 verschiebbar ineinander gelagert, während ein entsprechender Dichtungsring 17 ein seitliches Aufsteigen von aus dem Schieber 15 austretendem Gas-Luftgemisch verhindert. Am rohrförmigen Schieber 15 ist in dessen Verlängerung ein Brennerrohr 19 angeschweisst, dessen Ende durch einen Boden 20 verschlossen ist, während seitliche Flammenbohrungen 21 das Austreten des brennbaren Gas-Luftgemisches ermöglichen.

Ueber dem hinten offenen Schieber 15, aussen begrenzt einerseits durch den Aussenboden 11 und andererseits durch das Luft-Steuerblech 12, befindet sich eine Einströmkammer 23, in welcher die durch die Oeffnungen 13 einströmende Verbrennungsluft sich mit dem durch entsprechend freiliegende Oeffnungen 31 einströmenden Gas trifft, um anschliessend zusammen in eine Mischkammer 24 zu strömen. Lochbleche, wie das Luft-Steuerblech 12, sind in der Strömungslehre bekannt. Hier dienen sie zur Verbesserung des Mischvorganges, um das Gas und die Luft vor dem Mischraum 24 vorzumischen. In der Mischkammer 24 ist ein statischer Mischer 26 angeordnet. So können beispielsweise Turbulatoren, wie sie in Rauchgasrohren verwendet werden o. dgl. Schikanen, welche ein optimales Vermischen zu einem homogenen Gas-Luftgemisch erbringen, verwendet werden. Dabei ist darauf zu achten, dass die Abmessungen des Mischers 26 so sind, dass kein merklicher Rückstaueinfluss auf die Einströmkammer 23 auftritt oder, mit anderen Worten, dass die Einströmquerschnitte der Oeffnungen 13 und 31 im angegebenen Steuerbereich im wesentlichen allein massgebend sind für das über den Bereich mindestens annähernd konstante Mengenverhältnis von Gas und Verbrennungsluft.

Der gasförmige Brennstoff gelangt durch ein Gaszufuhrrohr 28 und einen Anschlussstutzen 29 in ein Gasdosierrohr 30, welches mit entsprechenden seitlichen Oeffnungen 31 versehen ist. Das Gasdosierrohr 30 wird durchsetzt von einer von aussen hin- und herbewegbaren Regulierstange 33, welche mittels einer Stopfbuchsführung 34 geführt wird und mittels eines unteren Endhalters 35 und einer Verschraubung 36 mit einem Gassteuerrohr 37 sowie dem Schieber 15 fest verbunden ist. Aus den Flammenbohrungen 21 austretendes entzündetes Gas ist als Gasflammen 39 dargestellt.

Dadurch, dass die Brenngaszufuhr einerseits und die Verbrennungsluftzufuhr anderseits sowie die aktive Brennerfläche durch ein und dasselbe Element, bestehend aus dem Schieber 15, dem Brennerrohr 19 und dem Gassteuerrohr 37, steuerbar sind, ist diese Steuerung optimal. Dieses Element 15, 19, 37 kann zudem mittels einer einzigen Hin- und Herbewegung der Regulierstange 33 bewegt werden.

Während damit gerechnet werden kann, dass die Gasquelle das Gas zum Gaszufuhrrohr 28 unter konstantem Zufuhrdruck zustellt und die Leitungen so dimensioniert sind, dass im Innern des Gasdosierrohres 30 ein im wesentlichen konstanter Druck herrscht, so dass durch die freiliegenden, in die Einströmkammer 23 mündenden Oeffnungen 41 eine der Oeffnungszahl proportionale Gasmenge ausströmt, ist dies auf der Verbrennungsluftseite meistens anders. Bei dem die Verbrennungsluft fördernden Gebläse handelt es sich normalerweise um ein Gebläse mit nicht proportionaler bzw. konstanter Liefer-Charakteristik, d. h. um ein Gebläse nichtkonstanter Fördermenge. Mit abnehmendem Gegendruck, d. h. zunehmender Anzahl in die sich vergrössernde Einströmkammer 23 durch die Oeffnungen 13 eindringender Luftstrahlen steigt die Fördermenge des Gebläses, wobei der Druck in der Luftvorkammer 9 sinkt. Diesem Umstand ist gebläsespezifisch bei der Anordnung der Oeffnungen 31 im Gasdosierrohr 30 entsprechend Rechnung zu tragen, so dass theoretisch stufenweise, weil es sich um konkrete Oeffnungen und nicht durchgehende Schlitze handelt, praktisch aber doch stufenlos in die Einströmkammer 23 Luft und Gas einströmen, wobei im wesentlichen unabhängig von der Lage der Regulierstange 33 bzw. des Schiebers 15 im Bereich von 10-100 % Nennleistung ein mindestens annähernd konstantes Mengenverhältnis von Gas- und Verbrennungsluft sichergestellt wird. Dieses inhomogene Gemisch strömt aus der Einströmkammer 23 anschliessend durch den statischen Mischer 26, den es als völlig homogenes Gas-Luftgemisch verlässt, um anschliessend durch die entsprechend der Lage des Schiebers 15 freigegebenen Oeffnungen 31 auszuströmen und Gasflammen 39 zu bilden.

Es ist indessen auch möglich, durch Anbringen einer auswechselbaren Manschette auf der Aussenseite des Luftsteuerbleches die gewünschten Oeffnungen 13 zu verschliessen, um dadurch das optimale Verhältnis Luft/Gas zu erhalten.

Die Oeffnungen 13 bzw. 31 sind so angeordnet und in ihrer Form (rund, viereckig usw.) gewählt, dass die Bedingung des konstanten Mengenverhältnisses GasNerbrennungsluft über einen weiten Leistungsbereich erhalten bleibt.

Anstelle der Schiebe-Steuerbewegung kann auch eine Drehbewegung der Steuerkolben vorgesehen werden bzw. eine gemischte Bewegung.

Bei zunehmender Gas- bzw. Luftmenge kann die Oeffnungszahl pro Hubeinheit oder ihre Grösse zunehmen.

Aehnliches gilt für die Flammenbohrungen 21 und deren Verteilung. Mit abnehmender Last nimmt nicht nur die Zahl der freien Oeffnungen 13 und 31 ab, sondern auch die freie Anzahl Flammenbohrungen 21. Dadurch wird sichergestellt, dass nur die Flammenzahl proportional mit der Belastung des Brenners geändert wird. Durch gewählte Regelgrössen, beispielsweise die Rauchgasabströmtemperatur u. dgl., kann eine Regelung der Regulierstange 33 erfolgen, um ein vorgesehenes Programm durch deren entsprechendes Bewegen zu gestalten. Der beschriebene Gasbrenner ist im Aufbau äusserst einfach, betriebssicher und leicht auf äussere Gegebenheiten, wie Ventilator u. dgl., abzustimmen. Durch Auswechseln des Gasdosierrohres 30 ist es möglich, unterschiedliche Gebläse-Charakteristiken zu berücksichtigen und mindestens annähernd in jedem Falle ein konstantes Mengenverhältnis von Gas- und Verbrennungsluft über weitere Leistungsbereiche, welche den wichtigen Bereich von 50 bis 100 % der Nennleistung umfassen, aber sich bis auf 10 % herunter erstrecken kann, zu gewährleisten.

Wie Versuche zeigen, ist es auf diese Weise möglich, im Bereich von 10-100 % der Brennernennleistung in den Rauchgasen einen sehr niedrigen CO-Gehalt von höchstens 0,01 Vol.% bei einer Luftüberschusszahl von X _{%} 1,2 - und dies im ganzen Bereich von 10-100 % - zu erreichen. Dass bis zu einer Belastung von ungefähr 60 % der NOₓ₋Gehalt in den Rauchgasen nicht messbar ist und zwischen 60 und 100 % nur in Spuren vorliegt, zeigt die äusserst geringe, ja verschwindende Umweltbelastung, welche dieser Brenner verursacht.

Es hat sich zudem erwiesen, dass oftmals der Verwendung eines rauchgasseitigen Sauggebläses derjenigen eines Druckgebläses für die Zulieferung der Verbrennungsluft der Vorzug zu geben ist.

Die im übrigen markantesten Punkte dieser Brenner liegen in der Verwendung eines einzigen zu betätigenden Steuerelementes zur Steuerung des im wesentlichen konstanten Mengenverhältnisses Gas/Luft und in einer variablen Brenneroberfläche.

## Patentansprüche

1. Brenner für gasförmige Brennstoffe, insbesondere für Heizkessel, mit einem Gehäuse, mit einer Brennstoffzuführung (28), mit einer Verbrennungsluftzuführung (7) und mit mehreren, eine Bewegungseinheit bildenden, gegenüber dem Gehäuse beweglichen Hohlkolben (15, 19, 37) zum Dosieren von Brennstoff und Verbrennungsluft, wobei mindestens einer der Hohlkolben (19) mit seitlichen Oeffnungen (21) versehen ist und die Hohlkolben (15, 19, 37) parallel oder koaxial zueinander angeordnet sind, dadurch gekennzeichnet, dass die Hohlkolben (15, 19, 37) nicht untereinander beweglich sind und beim Bewegen der Hohlkolben (15, 19, 37) Oeffnungen (13, 31) für den Eintritt von Verbrennungsluft und Brennstoff in eine Mischkammer (24) und Oeffnungen (21) für den Uebertritt des Verbrennungsluft-Brennstoff- Gemischs von der Mischkammer (24) in den Heizkessel (2) freigegeben bzw. verschlossen werden, wobei mindestens im Leistungsbereich von 10-100 % der Nennleistung des Brenners die freigegebenen Oeffnungen (13, 31) für den Eintritt von Verbrennungsluft und Brennstoff in einem solchen Verhältnis zueinander stehen, dass ein mindestens annähernd konstantes Mengenverhältnis von Verbrennungsluft und Brennstoff sichergestellt ist.

2. Brenner nach Anspruch 1, dadurch gekennzeichnet, dass der zum Dosieren der ausströmenden Mischgasmenge dienende Hohlkolben (19) einen Abschlussboden (20) aufweist und die Oeffnungen (21) im Hohlkolbenmantel angeordnet sind.

3. Brenner nach Anspruch 1 oder 2, dadurch gekennzeichnet, dass ein festes Tauchrohr (14) koaxial zum Hohlkolben (19), der zum Dosieren des Mischgases dient, angeordnet ist, welches Tauchrohr (14) der Freigabe der Oeffnungen (21) des Hohlkolbens (19) dient.

4. Brenner nach einem der Ansprüche 1 bis 3, dadurch gekennzeichnet, dass die Hohlkolben zum Drehen und/oder Schieben vorgesehen sind.

5. Brenner nach einem der Ansprüche 1 bis 4, dadurch gekennzeichnet, dass einer der Hohlkolben (15) auf einem Teil seiner Länge von einem mit Oeffnungen (13) versehenen Blech (12) ummantelt ist.

6. Brenner nach einem der Ansprüche 1 bis 5, dadurch gekennzeichnet, dass einer der Hohlkolben (37) ein mit Oeffnungen (31) versehenes Gaszuleitungsrohr (30) ummantelt.

7. Brenner nach einem der Ansprüche 1 bis 6, dadurch gekennzeichnet, dass im Innern des einen Hohlkolbens (15) ein Mischer (26) angeordnet ist.

8. Brenner nach einem der Ansprüche 1, 3 bis 7, dadurch gekennzeichnet, dass ein Hohlkolben (15) ein in den Kessel (2) vorstehendes Brennerrohr (19) mit Oeffnungen (21) in dessen Mantel aufweist.

9. Brenner nach einem der Ansprüche 1 bis 8, dadurch gekennzeichnet, dass eine Schablone zum Anpassen der Luftmenge an die Gebläse-Charakteristik und Aufbringen auf ein Ummantelungsblech (12) zum einen Hohlkolben (15) vorgesehen ist.

## Claims

1. Burner for gaseous fuels, in particular for heating boilers, comprising a housing, a fuel supply (28), a combustion air supply (7) and several hollow pistons (15, 19. 37) for the metering of fuel and combustion air, the latter being movable relative to the housing and forming a moving unit, whereby at least one of the hollow pistons (19) is equipped with lateral apertures (21) and the hollow pistons (15, 19, 37) are arranged in parallel or coaxially to each other, characterised in that the hollow pistons (15, 19, 37) are not movable relative to each other and in that, when the hollow pistons (15, 19, 37) are moved, apertures (13, 31) for the admission of combustion air and fuel into a mixing chamber (24) and apertures (21) for the transfer of the combustion air/fuel mixture from the mixing chamber into the heating boiler (2) are opened or closed, whereby the relationship between the opened apertures (13, 31) for the admission of combustion air and fuel, at least within the 10 to 100 % output range of the nominal output of the burner, is such that the volume ratio of combustion air to fuel is at least approximately constant.

2. Burner according to claim 1, characterised in that the hollow piston (19) for metering the mixing gas volume has a terminating bottom (20) and in that the apertures (21) are arranged in the wall of the hollow piston.

3. Burner according to claim 1 or 2, characterised in that a fixed plunger pipe (14) is arranged coaxially to the hollow piston (19) used for metering the mixing gas, which plunger pipe serves to open the apertures (21) of the hollow piston.

4. Burner according to one of claims 1 to 3, characterised in that the hollow pistons are provided for rotating and/or for sliding.

5. Burner according to one of claims 1 to 4, characterised in that one of the hollow pistons (15) is encased over part of its length by a plate (12) provided with apertures (13).

6. Burner according to one of claims 1 to 5, characterised in that one of the hollow pistons (37) encases a gas supply pipe (30) provided with apertures (31).

7. Burner according to one of claims 1 to 6, characterised in that a mixing device (26) is arranged inside the hollow piston (15).

8. Burner according to one of claims 1, 3 to 7, characterised in that a hollow piston (15) has a burner tube (19) protruding into the boiler (2) with apertures (21) provided in the wall of the burner tube.

9. Burner according to one of claims 1 to 8, characterised in that a template is provided for adjusting the air volume in accordance with the blower characteristic and deflecting it onto a plate (12) encasing one hollow piston (15).

## Revendications

1. Brûleur pour combustibles gazeux, en particulier pour chaudière de chauffage, comportant un carter, une arrivée de combustible (28), une arrivée d'air de combustion (7) et plusieurs pistons creux (15, 19, 37), formant une unité de déplacement et mobiles par rapport au carter, pour doser le combustible et l'air de combustion, étant précisé qu'au moins l'un des pistons creux (19) présente des ouvertures latérales (21) et que les pistons creux (15, 19, 37) sont disposés parallèlement ou coaxialement l'un à l'autre, caractérisé en ce que les pistons creux (15, 19, 37) ne peuvent pas se déplacer l'un par rapport à l'autre ; en ce que, lors du déplacement des pistons creux (15, 19, 37), des ouvertures (13, 31) pour l'entrée de l'air de combustion et du combustible dans une chambre de mélange (24) et des ouvertures (21) pour le passage du mélange air de combustion-combustible, de la chambre de mélange (24) dans la chaudière de chauffage (2), sont libérées ou fermées ; étant précisé qu'au moins dans la plage de puissance de 10-100 % de la puissance nominale du brûleur, les ouvertures (13, 31) libérées pour l'entrée de l'air de combustion et du combustible sont, les unes par rapport aux autres, dans une relation telle qu'est garanti un rapport quantitatif, au moins approximativement constant d'air de combustion et de combustible.

2. Brûleur selon la revendication 1, caractérisé en ce que le piston creux 15 qui sert à doser la quantité de mélange gazeux qui s'échappe présente un fond obturateur (20) ; et en ce que les ouvertures (21) sont disposées dans la paroi du piston creux.

3. Brûleur selon la revendication 1 ou 2, caractérisé en ce que, coaxialement au piston creux (19) qui sert à doser le mélange gazeux, est disposé un tube plongeur fixe (14) qui sert à libérer les ouvertures (21) du piston creux (19).

4. Brûleur selon l'une des revendications 1 à 3, caractérisé en ce que les pistons creux sont prévus pour tourner et/ou pour coulisser.

5. Brûleur selon l'une des revendications 1 à 4, caractérisé en ce que l'un des pistons creux (15) est entouré, sur une partie de sa longueur, par une tôle (12) présentant des ouvertures (13).

6. Brûleur selon l'une des revendications 1 à 5, caractérisé en ce que l'un des pistons creux (37) entoure un tube d'arrivée du gaz (30) présentant des ouvertures (31).

7. Brûleur selon l'une des revendications 1 à 6, caractérisé en ce qu'à l'intérieur de l'un des pistons creux (15) est disposé un mélangeur (26).

8. Brûleur selon l'une des revendications 1, 3 à 7, caractérisé en ce qu'un piston creux (15) présente un brûleur tubulaire (19) faisant saillie dans la chaudière (2) et comportant des ouvertures (21) dans sa paroi.

9. Brûleur selon l'une des revendications 1 à 8, caractérisé en ce qu'il est prévu un gabarit pour adapter la quantité d'air à la caractéristique du ventilateur et destiné à être installé sur une tôle d'enveloppe (12) correspondant à un piston creux (15).
